# EUROPÄISCHE PATENTSCHRIFT

(11) **EP 1 002 850 B1**
(45) Veröffentlichungstag und Bekanntmachung des Hinweises auf die Patenterteilung: **28.08.2002**
(21) Anmeldenummer: 99113748.0
(22) Anmeldetag: 14.07.1999
(51) Int. Cl.: C10B 25/16, C10B 25/24

(54) **Verfahren zum Abdichten eines mit einem Deckel verschlossenen Füllloches an einem Koksofen und Giessvorrichtung zur Durchführung des Verfahrens**
Method for sealing charging holes of a coke oven and casting equipment for carrying out the method
Procédé pour assurer l'étanchéité des trous de remplissage d'un four à coke et dispositif de coulage pour la mise en oeuvre du procédé

(30) Priorität: 21.11.1998 DE 19853761
(43) Veröffentlichungstag der Anmeldung: 24.05.2000
(73) Patentinhaber: Thyssen Krupp EnCoke GmbH, 44789 Bochum (DE)
(72) Erfinder: Franz-Josef Schücker, 44579 Castrop-Rauxel (DE); Ralf Knoch, 45899 Gelsenkirchen (DE)
(74) Vertreter: Masch, Karl Gerhard, Dr.

(56) Entgegenhaltungen:
- DATABASE WPI Section Ch, Week 199214 Derwent Publications Ltd., London, GB; Class H09, AN 1992-112241 XP002159035 & SU 1 659 447 A (DON POLY), 30. Juni 1991 (1991-06-30)
- PATENT ABSTRACTS OF JAPAN vol. 1998, no. 05, 30. April 1998 (1998-04-30) & JP 10 001674 A (KAWASAKI STEEL CORP), 6. Januar 1998 (1998-01-06)
- DATABASE WPI Section Ch, Week 199244 Derwent Publications Ltd., London, GB; Class H09, AN 1992-364455 XP002159036 & SU 1 701 721 A (SLAVY HEAVY MECH ENG WKS), 30. Dezember 1991 (1991-12-30)

## Beschreibung

Die Erfindung betrifft ein Verfahren zum Abdichten eines mit einem Deckel verschlossenen Füllloches an einem Koksofen, wobei der Ringspalt zwischen dem Deckel und einem Fülllochrahmen mit einer Abdichtmasse vergossen wird, die nach dem Gießvorgang aushärtet, und wobei die Abdichtmasse aus einem auf einem Kohlefüllwagen mitgeführten Vorratsbehälter in einer für den abzudichtenden Ringspalt vorher festgelegten Menge entnommen und einem ringförmigen Verteiler zugeführt wird, der oberhalb des Ringspaltes positioniert worden ist. Ein solches Verfahren ist aus SU 1 701 721 A (DATABASE WPI Section Ch, Week 199244 Derwent Publications Ltd., London, GB; Class H09, AN 1992-364455 XP002159036) bekannt.

In einem modernen Koksofenbetrieb werden alle Spalträume an den nach der Kohlefüllung mit Deckeln verschlossenen Fülllöchern mit einer Abdichtmasse vergossen, um Emissionen während des Verkokungsprozesses zu verhindern. Als Abdichtmasse werden wässrige Suspensionen verwendet, die nach dem Aushärten eine feste Abdichtung zwischen dem Deckel und dem Fülllochrahmen bilden. Für das Ausbringen der Abdichtmasse werden Gießvorrichtungen eingesetzt, die auf dem Kohlefüllwagen installiert sind und von Hand oder automatisch betätigt werden können. Die Gießvorrichtungen weisen mit Absperrarmaturen versehene Zulaufleitungen zu den Übergabebereichen oberhalb der abzudichtenden Fülllochdeckel auf.

In der Praxis kommt es immer wieder zu Betriebsstörungen durch Ablagerungen der Abdichtmasse an den Innenflächen des Leitungssystems sowie der Armaturen. Die bekannten Gießvorrichtungen bedürfen einer intensiven Wartung, um eine ordnungsgemäße Zuführung des Abdichtmaterials zu den zu verschließenden Ringspalten zu gewährleisten. Ablagerungen im Leitungssystem wirken sich auch auf den Durchsatz des Abdichtmaterials aus mit der Folge, dass eine betriebssichere und genaue Dosierung nicht möglich ist. Unterdosierungen und Überdosierungen kommen vor. Während im Fall einer Unterdosierung eine ausreichende Abdichtung nicht immer gewährleistet ist, ergibt sich bei einer Überdosierung das Problem, dass die Ringspalte zwischen Deckel und Fülllochrahmen beim Gießvorgang überlaufen und das Abdichtmaterial auf die Fülllochrahmen sowie die Ofendecke fließt und Verschmutzungen verursacht, die manuell entfernt werden müssen.

Der Erfindung liegt die Aufgabe zugrunde, das eingangs beschriebene Verfahren so weiter auszubilden, dass Reinigungs- und Wartungsarbeiten weitgehend entfallen.

Zur Lösung dieser Aufgabe lehrt die Erfindung, dass die Abdichtmasse unter Druck dem Verteiler zugeführt wird und dass nach Abgabe der vorgegebenen Abdichtmassenmengen das an den Vorratsbehälter austrittsseitig anschließende Leitungssystem bis zum Verteiler mit Wasser gespült wird, welches aus einem auf dem Kohlefüllwagen mitgeführten Spülwassertank entnommen, vor dem Verteiler aus dem Leitungssystem abgezogen und in den Spülwassertank zurückgeführt wird. Vorzugsweise wird die Abdichtmasse tangential dem Verteiler zugeführt und tritt aus einem ringförmigen Spalt oder aus einer Mehrzahl von Bohrungen an der Unterseite des Verteilers mit einer gleichmäßigen Masseverteilung in Umfangsrichtung aus.

Erfindungsgemäß wird nach jedem Gießvorgang eine Wasserspülung vorgenommen, um Ablagerungen zu verhindern. Ferner ist wesentlich, dass eine auf den Ringspalt abgestimmte und vorher festgelegte Menge dem Vorratsbehälter entnommen und unter Druck dem Verteiler zugeführt wird. Im Rahmen der Erfindung liegt es, für die Förderung Verdrängerpumpen einzusetzen, deren Förderstrom von der Förderhöhe weitgehend unabhängig ist. Die Dosiermenge ist über die Betriebszeit der Verdrängerpumpe steuerbar. Zur Förderung einer pastösen Abdichtmasse eignen sich beispielsweise Membran- und Faltenbalgpumpen sowie Schlauchdosierpumpen. Gemäß einer bevorzugten Ausführung der Erfindung, bei der eine Pumpe nicht erforderlich ist, wird ein als Druckbehälter ausgebildeter Dosierbehälter verwendet. Die Abdichtmasse fließt aus dem Vorratsbehälter in den Dosierbehälter ab. Nach Aufnahme der für die Abdichtung des Ringspaltes vorgegebenen Menge, die entweder durch die Größe des Dosierbehälters bestimmt ist oder durch eine Füllstandsmesseinrichtung ermittelt wird, wird der Dosierbehälter oberseitig mit Druckluft beaufschlagt und die Abdichtmasse unter Ausbildung eines Druckluftpolsters dem Verteiler zugeführt. Nach Entleerung des Dosierbehälters wird dieser sowie die auslassseitig zum Verteiler führende Leitung mit Wasser gespült.

Zumindest von Fall zu Fall sollte auch eine Spülung des ringförmigen Verteilers erfolgen. Die Wasserspülung des ringförmigen Verteilers wird zweckmäßig dann vorgenommen, wenn der Kohlefüllwagen in einem Kohleturm mit Kohle befüllt wird. Das aus dem Verteiler austretende Spülwasser kann einer stationären Ablaufrinne im Kohleturm zugeführt werden.

Gegenstand der Erfindung ist auch eine Gießvorrichtung entsprechend den Ansprüchen 5 und 6 zur Durchführung des erfindungsgemäßen Verfahrens.

Das erfindungsgemäße Verfahren sowie die erfindungsgemäße Gießvorrichtung zeichnen sich durch folgende Vorteile aus. Das Verfahren sowie die Vorrichtung ermöglichen eine genaue Dosierung der Menge des Abdichtmaterials, die individuell für jeden Fülllochdeckel festlegbar ist. Der Gießvorgang ist durch die Druckbeaufschlagung betriebssicher und schnell mit gleichmäßiger Verteilung am Ringspalt ausführbar. Durch die sich an einen Gießvorgang anschließende Wasserspülung, die im Rahmen einer Ablaufsteuerung automatisch ausführbar ist, entfallen weitgehend manuelle Reinigungsund Wartungsarbeiten.

Im Folgenden wird die Erfindung anhand einer lediglich ein Ausführungsbeispiel darstellenden Zeichnung näher erläutert. Es zeigen:
- Fig. 1: eine Gießvorrichtung zum Abdichten eines mit einem Deckel verschlossenen Füllloches an einem Koksofen, und
- Fig. 2: eine Draufsicht auf einen ringförmigen Verteiler der in Fig. 1 dargestellten Gießvorrichtung.

Die in der Fig. 1 dargestellte Gießvorrichtung ist auf einem Kohlefüllwagen, der auf der Oberseite einer Koksofenbatterie verfahrbar ist, installiert. Sie wird eingesetzt, um den Ringspalt zwischen einem Deckel 1, der nach Beendigung des Kohleeinfüllvorganges in das Fülloch der Kokskammer eingesetzt worden ist, und dem Füllochrahmen 2 mit einer Abdichtmasse zu vergießen. Als Abdichtmasse werden wässrige Suspensionen mit pastöser Konsistenz eingesetzt, die nach dem Gießvorgang unter der Wirkung der am Füllochrahmen herrschenden Temperaturen von zumeist ca. 200 bis 300°C durch einen Trocknungsvorgang an der Luft innerhalb weniger Minuten aushärten.

Zum grundsätzlichen Aufbau der Gießvorrichtung gehören ein auf dem Kohlefüllwagen installierter Vorratsbehälter 3 für Abdichtmasse, ein ringförmiger Verteiler 4, der oberhalb des zu vergießenden Ringspaltes positionierbar ist, sowie ein Leitungssystem 5 zwischen dem Vorratsbehälter 3 und dem Verteiler 4. Das Leitungssystem 5 weist einen Dosierbehälter 6 zur Aufnahme einer für den abzudichtenden Ringspalt vorher festgelegten Menge an Abdichtmasse auf. Er ist als Druckbehälter ausgebildet. Am Kopf des Dosierbehälters 6 oder im Dosierbehälterzulauf sind eine Druckluftleitung 7 sowie eine Spülwasserleitung 8 angeschlossen. Der Dosierbehälterzulauf 9, der Dosierbehälterablauf 10, die Druckluftleitung 7 und die Spülwasserleitung 8 sind mit fernbetätigbaren Absperrarmaturen 11a bis 11d ausgerüstet, die nach einem im folgenden beschriebenen Ablaufprogramm steuerbar sind.

Aus dem mit einem Rührwerk ausgerüsteten Vorratsbehälter 3 wird eine für den abzudichtenden Ringspalt vorher festgelegte Menge in den Dosierbehälter 6 abgelassen. Nach der Befüllung des Dosierbehälters 6 wird die im Dosierbehälterzulauf 9 angeordnete Absperrarmatur 11a geschlossen und wird zeitverzögert die unterhalb des Dosierbehälters 6 im Dosierbehälterablauf 10 angeordnete Absperrarmatur 11b geöffnet. Zugleich wird die in der Druckluftleitung 7 angeordnete Armatur 11c betätigt und wird der Dosierbehälter oberseitig mit Druckluft beaufschlagt. Unter Ausbildung eines Druckluftpolsters wird der Dosierbehälter 6 entleert und die Abdichtmasse durch die sich anschließende Leitung dem ringförmigen Verteiler 4 zugeführt.

Der ringförmige Verteiler 4 weist gemäß Fig. 2 einen tangentialen Einlauf 12 auf und ist an der Unterseite mit einem ringförmigen Spalt oder einer Mehrzahl von Auslaßbohrungen versehen. Die unter Druck zugeführte Abdichtmasse tritt an der Unterseite des Verteilers 4 mit einer gleichmäßigen Masseverteilung in Umfangsrichtung aus.

Nach Beendigung des Gießvorganges wird das Leitungssystem 5 einschließlich des Dosierbehälters 6 bis zum Verteiler 4 mit Wasser gespült. Das Wasser wird einem Spülwassertank 13 entnommen und mittels einer Spülpumpe 14 bei geöffneter Absperrarmatur 11d in den Dosierbehälter 6 eingelassen. In der Zuleitung zum Verteiler 4 ist eine Dreiwegearmatur 15 angeordnet. Das Spülwasser wird hier aus dem Leitungssystem 5 abgezogen und durch eine Rückführleitung 16 in den Spülwassertank 13 zurückgeführt. Der Spülwassertank 13 weist eine Trennwand 17 auf, welche den Tank in einen Zulaufbereich 18 und einen Ablaufbereich 19 unterteilt. Der Zulaufbereich 18 ist als Sedimentationsbecken zur Abscheidung von Feststoffen ausgelegt. Gereinigtes Spülwasser fließt als Überlauf in den Ablaufbereich 19. Der Spülwassertank 13 wird turnusmäßig aufgefüllt und gereinigt.

Zumindest von Zeit zu Zeit erfolgt auch eine Wasserspülung des ringförmigen Verteilers 4. Zweckmäßig wird die Spülung des ringförmigen Verteilers 4 dann vorgenommen, wenn der Kohlefüllwagen im Kohlenturm mit Kohle befüllt wird. Das aus dem Verteiler 4 austretende Spülwasser kann einer stationären Ablaufrinne im Kohlenturm zugeführt werden.

## Patentansprüche

1. Verfahren zum Abdichten eines mit einem Deckel verschlossenen Füllloches an einem Koksofen, wobei der Ringspalt zwischen dem Deckel und einem Fülllochrahmen mit einer Abdichtmasse vergossen wird, die nach dem Gießvorgang aushärtet und wobei die Abdichtmasse aus einem auf einem Kohlefüllwagen mitgeführten Vorratsbehälter in einer für den abzudichtenden Ringspalt vorher festgelegten Menge entnommen und einem ringförmigen Verteiler zugeführt wird, der oberhalb des Ringspaltes positioniert worden ist, **dadurch gekennzeichnet, dass** die Abdichtmasse unter Druck dem Verteiler zugeführt wird und dass nach Abgabe der vorgegebenen Abdichtmassenmenge das an den Vorratsbehälter austrittsseitig anschließende Leitungssystem bis zum Verteiler mit Wasser gespült wird, welches aus einem auf dem Kohlefüllwagen mitgeführten Spülwassertank entnommen, vor dem Verteiler aus dem Leitungssystem abgezogen und in den Spülwassertank zurückgeführt wird.

2. Verfahren nach Anspruch 1, **dadurch gekennzeichnet, dass** die Abdichtmasse tangential dem Verteiler zugeführt wird und aus einem ringförmigen Spalt oder einer Mehrzahl von Bohrungen an der Unterseite des Verteilers mit einer gleichmäßigen Masseverteilung in Umfangsrichtung austritt.

3. Verfahren nach Anspruch 1 oder 2, **dadurch gekennzeichnet, dass** die Abdichtmasse aus dem Vorratsbehälter in einen als Druckbehälter ausgebildeten Dosierbehälter abfließt, dass der Dosierbehälter nach Aufnahme der für die Abdichtung des Ringspaltes vorgegebenen Menge an Abdichtmasse oberseitig mit Druckluft beaufschlagt und die Abdichtmasse unter Ausbildung eines Druckluftpolsters dem Verteiler zugeführt wird und dass der Dosierbehälter sowie die auslassseitig zum Verteiler führende Leitung anschließend mit Wasser gespült wird.

4. Verfahren nach einem der Ansprüche 1 bis 3, **dadurch gekennzeichnet, dass** der ringförmige Verteiler mit Wasser gespült wird, während der Kohlefüllwagen in einem Kohlenturm mit Kohle befüllt wird, und dass das aus dem Verteiler austretende Spülwasser einer stationären Ablaufrinne im Kohlenturm zugeführt wird.

5. Gießvorrichtung zur Durchführung des Verfahrens nach einem der Ansprüche 1 bis 4, mit einem Vorratsbehälter (3) für Abdichtmasse, einem ringförmigen Verteiler (4) und einem Leitungssystem (5) zwischen dem Vorratsbehälter (3) und dem Verteiler (4), welches einen Dosierbehälter (6) zur Aufnahme einer für einen abzudichtenden Ringspalt vorher festgelegten Menge an Abdichtmasse aufweist, **dadurch gekennzeichnet,**
**dass** am Kopf des als Druckbehälter ausgebildeten Dosierbehälters (6) oder im Dosierbehälterzulauf (7) eine Druckluftleitung (7) sowie eine Spülwasserleitung (8) angeschlossen sind,
**dass** der Dosierbehälterzulauf (9), der Dosierbehälterablauf (10), die Druckluftleitung (7) und die Spülwasserleitung (8) mit fernbetätigbaren Absperrarmaturen (11a bis 11d) ausgerüstet sind, die nach einem Ablaufprogramm steuerbar sind und
**dass** dem Leitungssystem (5) ein Spülwasserkreislauf mit einem Spülwassertank (13), einer Spülpumpe (14) sowie einer Spülwasserrückführleitung (16) zugeordnet ist,
wobei der Spülwassertank (13) einen Trennwand (17) aufweist, welche den Tank in einen Zulaufbereich (18) und einen Ablaufbereich (19) unterteilt, und wobei der Zulaufbereich (18) als Sedimentationsbecken zur Abscheidung von Feststoffen ausgelegt ist und gereinigtes Wasser als Überlauf in den Ablaufbereich (19) abfließt.

6. Gießvorrichtung nach Anspruch 5, **dadurch gekennzeichnet, dass** der ringförmige Verteiler (4) einen tangentialen Einlauf (12) für Abdichtmasse und an der Unterseite einen ringförmigen Spalt oder eine Mehrzahl von Bohrungen aufweist.

## Claims

1. A method for sealing a coke oven charging hole locked with a lid, whereby the annular gap between the lid and a charging hole frame is grouted with a sealing compound which hardens-out after grouting, and whereby the sealing compound is taken from a reservoir tank carried on a coal charging car in a quantity pre-defined for the annular gap to be sealed and supplied to a ring-shaped distributor positioned above the annular gap, **characterized in that** the sealing compound is charged at a distinct pressure to the distributor and that after discharge of the pre-defined sealing compound quantity the line system connecting to the outlet side of the reservoir tank and extending up to the distributor is flushed with water taken from a flushing water tank carried on the coal charging car, said water being withdrawn from the line system upstream of the distributor and fed back into the flushing water tank.

2. A method pursuant to Claim 1, **characterized in that** the sealing compound is tangentially supplied to the distributor and leaves the annular gap or a multitude of bores at the underside of the distributor with an even mass distribution in circumferential direction.

3. A method pursuant to Claim 1 or Claim 2, **characterized in that** the sealing compound flows from the reservoir tank into a metering tank designed and built as a pressure vessel, and that the metering tank, once having taken-up the quantity of sealing compound pre-defined for the sealing of the annular gap is charged with compressed-air at its top and that the sealing compound is supplied to the distributor by building-up a compressed-air cushion, and that the metering tank as well as the line extending from the outlet side to the distributor is subsequently flushed with water.

4. A method pursuant to any of the preceding Claims 1 to 3, **characterized in that** the ring-shaped distributor is flushed with water, while the coal charging car is charged with coal in a coal tower, and that the flushing water leaving the distributor is supplied to a stationary drain channel in the coal tower.

5. A grouting device to execute the method pursuant to any of the preceding Claims 1 to 4, with a reservoir tank (3) for sealing compound, a ring-shaped distributor (4) and a line system (5) between the reservoir tank (3) and the distributor (4), equipped with a metering tank (6) to take-up a sealing compound quantity pre-defined for a an annular gap to be sealed, **characterized in**
hat a compressed-air mains (7) as well as flushing water mains (8) are connected at the head of the metering tank (6) designed and built as a pressure vessel or in the metering tank feeder (9);
that the metering tank feeder (9), the metering tank drain (10), the compressed-air mains (7) and the flushing water line (8) are equipped with remotely operable shutoff valves (11a to 11d) which are controllable by a sequence program, and
that a flushing water circulation with a flushing water tank (13), a flushing pump (14) as well as a flushing water feedback mains (16) are allocated to the line system (5);
with the flushing water tank (13) having a partition wall which subdivides the tank into a feed area (18) and a drain area (19), and whereby the feed area (18) is designed and built as a sedimentation basin to separate solid matter and whereby cleaned water flows off as overflow water into the drain area (19).

6. A grouting device pursuant to Claim 5, **characterized in that** the ring-shaped distributor (4) has a tangential inflow (12) for the sealing compound and an annular gap or a multitude of bores at the underside.

## Revendications

1. Procédé consistant à assurer l'étanchéité d'un trou d'enfournement obturé par un couvercle sur un four à coke, où l'espace en forme d'anneau se trouvant entre le couvercle et un cadre de trou d'enfournement est rempli par coulage d'une masse d'étanchéité qui durcit après le coulage, la masse d'étanchéité étant soutirée d'un réservoir de stockage embarqué sur une enfourneuse en quantité déterminée au préalable et correspondant à l'espace en forme d'anneau à obturer, et étant amenée à un distributeur en forme d'anneau, positionné au-dessus de l'espace en forme d'anneau, **caractérisé par le fait que** la masse d'étanchéité est amenée sous pression au distributeur et que suivant indication de la quantité de masse déterminée au préalable, le système de tuyauterie raccordé côté sortie au réservoir de stockage est rincé par de l'eau jusqu'au distributeur, cette eau étant soutirée d'un réservoir d'eau de rinçage embarqué sur l'enfourneuse, reprise du système de conduite en amont du distributeur et ramenée dans le réservoir d'eau de rinçage.

2. Procédé suivant revendication 1, **caractérisé par le fait que** la masse d'étanchéité est amenée tangentiellement au distributeur et sort d'un espace en forme d'anneau ou d'un grand nombre d'ouvertures à la face inférieure du distributeur, en direction de la circonférence, grâce à une distribution régulière de la masse.

3. Procédé suivant revendication 1 ou 2, **caractérisé par le fait que** la masse d'étanchéité coule du réservoir de stockage dans un réservoir de dosage conçu comme réservoir sous pression, que le réservoir de dosage est alimenté en air comprimé sur la surface supérieure, après enregistrement de la quantité de masse d'étanchéité déterminée pour assurer l'étanchéité de l'espace en forme d'anneau et après que la masse d'étanchéité ait été amenée au distributeur en formant un coussin d'air comprimé, et que le réservoir de dosage ainsi que la tuyauterie raccordée au distributeur côté évacuation est ensuite rincée à l'eau.

4. Procédé suivant une des revendications 1 à 3, **caractérisé par le fait que** le distributeur en forme d'anneau est rincé à l'eau, pendant que l'enfourneuse est chargée de charbon dans une tour à charbon, et que l'eau de rinçage sortant du distributeur est amenée à une rigole d'écoulement stationnaire située dans la tour à charbon.

5. Dispositif de coulée pour l'exécution du procédé suivant une des revendications 1 à 4, avec un réservoir de stockage (3) pour la masse d'étanchéité, avec un distributeur en forme d'anneau (4) et avec un système de tuyauterie (5) entre le réservoir de stockage (3) et le distributeur (4), qui présente un réservoir de dosage (6) pour la reprise d'une quantité de masse d'étanchéité déterminée au préalable, afin d'assurer l'étanchéité d'un espace en forme d'anneau, **caractérisé par le fait**
- **qu'**une tuyauterie d'air comprimé (7) ainsi qu'une tuyauterie d'eau de rinçage (8) sont raccordées en tête du réservoir de dosage (6) conçu comme réservoir sous pression ou à l'entrée du réservoir de dosage (9),
- **que** l'entrée du réservoir de dosage (9), la sortie du réservoir de dosage (10), la tuyauterie d'air comprimé (7) et la tuyauterie d'eau de rinçage (8) sont équipées de robinetteries d'arrêt télécommandées (11a à 11d) réglables conformément à un programme de déroulement de l'opération et
- **qu'**un circuit d'eau de rinçage est affecté au système de tuyauterie (5), avec un réservoir d'eau de rinçage(13), avec une pompe de rinçage (14) ainsi qu'avec une tuyauterie de recyclage d'eau de rinçage (16),
où le réservoir d'eau de rinçage (13) présente une cloison (17) qui divise le réservoir en une zone d'alimentation (18) et en une zone d'écoulement (19) et où la zone d'alimentation (18) est dimensionnée comme bassin de sédimentation pour la séparation des matières solides et l'eau épurée s'écoule par trop-plein dans la zone d'écoulement.

6. Dispositif de coulée suivant revendication 5, **caractérisé par le fait que** le distributeur en forme d'anneau (4) présente une arrivée tangentielle (12) pour la masse d'étanchéité et un espace en forme d'anneau ou un grand nombre d'ouvertures à la face inférieure.
